# EUROPÄISCHE PATENTSCHRIFT

(11) **EP 0 480 230 B1**
(45) Veröffentlichungstag und Bekanntmachung des Hinweises auf die Patenterteilung: **09.11.1994**
(21) Anmeldenummer: 91116189.1
(22) Anmeldetag: 24.09.1991
(51) Int. Cl.: B41F 13/22

(54) **Thermoregeler für eine um einen Druckformzylinder gelegte Druckform für wasserlosen Offset-Druck**
Temperature regulating device for a printing form on a form cylinder for waterless offset printing
Régulateur de température pour une forme d'impression disposée sur un cylindre de forme pour l'impression en offset saus eau

(30) Priorität: 08.10.1990 DE 4031859
(43) Veröffentlichungstag der Anmeldung: 15.04.1992
(73) Patentinhaber: MAN Roland Druckmaschinen AG, 63012 Offenbach (DE)
(72) Erfinder: Kerber, Helmut, W-6074 Rödermark (DE); Mayer, Peter, Dr., W-6052 Mühlheim/Main (DE)
(74) Vertreter: Marek, Joachim, Dipl.-Ing.

(56) Entgegenhaltungen:
- DE-C- 3 925 034
- FR-A- 1 014 725
- GB-A- 115 970
- PATENT ABSTRACTS OF JAPAN vol. 13, no. 274 (M-841)(3622)23. Juni 1989 & JP-A-1 072 846 ( DINIPPION PRINTING CO LTD )
- Offsetpraxis 4/1990, Seiten 38 - 46

## Beschreibung

Die Erfindung betrifft einen Thermoregler für eine um einen Druckformzylinder gelegte Druckform für wasserlosen Offsetdruck nach dem Oberbegriff des ersten Patentanspruches.

Durch die FR-A 1 014 725 ist es bekannt, über einen Farbzylinder einen Blaskasten anzuordnen und durch diesen erwärmte Luft und zerstäubte Flüssigkeit auf den Farbzylinder aufzubringen.

Im Gegensatz zum konventionellen Offsetdruck, bei dem mit Feuchtmittel gearbeitet wird, hält beim wasserlosen Offsetdruck eine spezielle Silikonschicht die nichtdruckenden Stellen der Druckform farbfrei. Diese Eigenschaft der Silikon-Oberfläche bricht oberhalb einer bestimmten Temperatur, die ca. bei 35°C liegt, zusammen. Die optimale Betriebstemperatur liegt bei 25°C oder unterhalb davon.

Aus der Zeitschrift "Offsetpraxis" 4/1990, Seiten 38 bis 46 ist es bekannt, als Alternative zu einer Farbwerkswalzentemperierung, bei der als Kühlmedium eine Flüssigkeit verwendet wird, beim wasserlosen Offsetdruck die um den Druckformzylinder gelegte Druckform mit kalter Luft unter einem bestimmten Winkel anzublasen, so daß die Druckformtemperatur bei der vorstehend genannten Betriebstemperatur konstant gehalten werden kann.

Bei derartigen Offsetdruckmaschinen verteilt ein statt des konventionellen Feuchtwalzensystems installierter Blaskasten die kalte Luft über die gesamte Breite des Druckformzylinders auf die Druckform. Hierzu ist der Blaskasten mit einem dicken Luftzuführungsschlauch verbunden, der den Transport kalter Luft von einer neben der Druckmaschine aufgestellten Kälteanlage zum Druckformzylinder des Druckwerkes übernimmt.

Bei derartiger Formzylinder-Druckformkühlung wird nicht nur das optische Erscheinungsbild der Druckmaschine durch die dicken langen Luftzuführungsschläuche gestört, sondern auch die Zugänglichkeit zu den Druckwerken durch die zu demontierenden Zuführungsschläuche behindert.

Im Zusammenhang mit dem Anblasen der Druckform mittels kalter Luft kann man auch von Temperierung sprechen, weil neben der Kühlung auch eine Erwärmung erfolgt, bis die Oberfläche der Druckform bei kalter Druckmaschine auf die optimale Betriebstemperatur von z.B. 25°C gebracht ist. Es liegt somit ein Thermoregler für die Druckform vor.

Aufgabe der Erfindung ist es, einen Thermoregler für eine um einen Druckformzylinder gelegte Druckform für wasserlosen Offsetdruck zu schaffen, der es ermöglicht, die Druckform mittels temperierter Luft anzublasen, die unmittelbar im Bereich des Druckformzylinders erzeugt wird.

Gelöst wird diese Aufgabe mit den Merkmalen des Kennzeichens des ersten Patentanspruches. Weiterbildungen ergeben sich aus den Unteransprüchen.

Der Vorteil der Erfindung besteht darin, daß das optische Erscheinungsbild einer Offsetdruckmaschine für wasserlosen Offsetdruck wegen des Fehlens der dicken langen Luftführungsschläuche nicht mehr gestört wird. Auch wird die damit verbundene, wenn auch nicht sehr bedeutende Beeinträchtigung der Zugänglichkeit zu den Druckwerken beseitigt. Ferner treten durch die kompakte Bauweise weniger Temperaturverluste der heranzutransportierenden Luft auf und es sind kleine Regelzeiten erreichbar. Außerdem läßt sich jede konventionelle Offset-Druckmaschine auf einfache Weise umrüsten, indem die Feuchtauftragwalzen herausgenommen werden, der erfindungsgemäße Blaskasen in die Druckmaschine eingehangen wird und anschließend an vorhandene Feuchtmittelkühlgeräte angeschlossen wird. Ferner kann die Maschine jederzeit wieder für den normalen Offsetprozess hergerichtet werden. Zusätzliche Kälteanlagen oder sonstige Aggregate neben der Druckmaschine sind nicht mehr erforderlich, da die vorhandenen Feuchtmittelkühlgeräte bereits in konventionelle Druckmaschinen für Offsetdruck integriert sind. Da sich der Druckformzylinder im Betrieb nur langsam erwärmt und die Druckform außerdem noch durch Unterlegbögen isoliert ist, wird zur Temperierung keine große Kühlleistung erforderlich.

Die Erfindung wird anhand einer Zeichnung in einem Ausführungsbeispiel näher erläutert. Hierzu zeigt:
- Fig. 1: den prinzipiellen Aufbau des Thermoreglers, im Grundriss, schematisch,
- Fig. 2: den Schnitt A-B nach Fig. 1.

Der grundsätzliche Aufbau und die Wirkungsweise einer Offset-Druckmaschine für wasserlosen Offsetdruck ist bekannt und bedarf daher im vorliegenden Zusammenhang keiner näheren Erläuterung. Lediglich soll darauf hingewiesen werden, daß das Druckbild bei derartigen Offset-Druckmaschinen von der Druckform zunächst auf einen mit einem Gummituch bespannten Zylinder sowie von diesem auf das zu bedruckende Material übertragen wird. Hierzu ist die das Druckbild aufweisende Druckform 2 um einen Druckformzylinder 1 gelegt.

Zum Anblasen der Druckform 2 mit temperierter Luft ist ein Blaskasten 3 vorgesehen, der dem Druckformzylinder 1 gegenüberliegend Ausblasöffnungen besitzt, um diesen unter einem bestimmten Winkel mit der Blasluft anzublasen. Der Blaskasten 3 reicht dabei über die gesamte Breite des Druckformylinders 1. Er ist vorzugsweise anstelle des konventionellen Walzenfeuchtwerkes in die Offsetdruckmaschine eingebaut.

Um die zu temperierende Blasluft unmittelbar im Bereich des Druckformzylinders vor der Druckform erzeugen zu können, ist zunächst mindestens ein Ventilator 4 vorgesehen, der innerhalb des Blaskastens 3 montiert ist. Vor dem Ventilator 4 ist in Strömungsrichtung der Blasluft ein Kühler 5 vorgesehen, der von einer Kälteanlage 6 von außerhalb des Blaskastens 3 mit einem Kühlmittel 7, vorzugsweise mit Wasser versorgt wird. Beispielsweise ist ein Kühlschlangen 11 in Form von Rippenrohren aufweisender Kühler 5 geeignet. Bei dieser sogenannten Querströmung der Blasluft unter Verwendung platzsparender Rippenrohre wird ein guter Wärmeübergang erreicht, bei kleiner Kühlleistung.

Die Kühlschlangen 11 sind mit einer Wasserzulaufleitung 10 und einer Wasserablaufleitung 9 einer Kälteanlage 6, vorzugsweise in Form eines Wasserkühlgerätes, z.B. eines handelsüblichen Feuchtwasserkühlgerätes verbunden.

Schließlich sind ein die Temperatur des Kühlmittels 7 erfassender Meßfühler 12 und ein Regler 8 vorgesehen, der die Kühlung des Kühlers 5 in Abhängigkeit von der Temperatur des Kühlmittels 7 reguliert. Hierzu ist ein thermostatisch steuerbares Drosselventil geeignet, das in der Wasserabflußleitung 9 vorgesehen ist.

Denkbar wäre auch durch Thermostat geregelt die Ventilatoren 4 ein- und auszuschalten, z. B. in Abhängigkeit von der Temperatur der Blasluft ausgangsseitig, wobei dann in der Nähe der Druckform 2 an den Austrittsöffnungen des Blaskastens 3 ein die Temperatur der temperierten Blasluft erfassender Meßfühler vorzusehen wäre.

Dies ist in der Zeichnung nicht dargestellt, weil entsprechende Regelungen im Steuerstromkreis von Ventilatoren, z.B. bei Heizungen allgemein üblich sind.

### Bezugszeichenliste

- 1: Druckformzylinder
- 2: Druckform
- 3: Blaskasten
- 4: Ventilator
- 5: Kühler
- 6: Kälteanlage
- 7: Kühlmittel
- 8: Regler
- 9: Kühlmittelabflußleitung
- 10: Kühlmittelzuflußleitung
- 11: Kühlschlange
- 12: Meßfühler

## Patentansprüche

1. Thermoregler für eine um einen Druckformzylinder (1) gelegte Druckform (2) für wasserlosen Offsetdruck, bei der das Druckbild von der Druckform (2) zunächst auf einen mit einem Gummituch bespannten Zylinder sowie von diesem auf das zu bedruckende Material übertragen wird, wobei ein Blaskasten (3) zum Anblasen der Druckform (2) mit temperierter Luft vorgesehen ist,
**dadurch gekennzeichnet,**
daß innerhalb des Blaskastens (3) mindestens ein Ventilator (4) montiert ist, daß zur Temperierung der vom Ventilator (4) erzeugten Blasluft innerhalb des Blaskastens (3) ein Kühler (5) dem Ventilator (4) in Strömungsrichtung vorgeordnet vorgesehen ist, daß ferner eine Kälteanlage (6) zum Versorgen des Kühlers (5) von außerhalb des Blaskastens (3) mit Kühlmittel (7) vorgesehen ist und daß schließlich ein Regler (8) vorgesehen ist, der die Kühlung des Kühlers (5) in Abhängigkeit von einer Temperatur regelt.

2. Thermoregler nach Anspruch 1,
**dadurch gekennzeichnet,**
daß der Kühler (5) eine Kühlschlange (11) aufweist, die mit einer Kälteanlage (6) in Form einer äußeren Wasserzulaufleitung (10) bzw. Wasserablaufleitung (9), z.B. eines handelsüblichen Feuchtwasserkühlgerätes verbunden ist.

3. Thermoregler nach Anspruch 1 und 2,
**dadurch gekennzeichnet,**
daß der Regler (8) die Kühlung des Kühlers (5) in Abhängigkeit von der Temperatur des Kühlmittels (7) durch ein thermostatisch steuerbares Drosselventil regelt, das in die Wasserablaufleitung des Wasserkühlgerätes eingeschaltet ist.

4. Thermoregler nach Anspruch 1 und 2,
**dadurch gekennzeichnet,**
daß der Regler (8) die Kühlung des Kühlers (5) in Abhängigkeit von der Temperatur der temperierten Blasluft durch einen thermostatisch steuerbaren Schalter regelt, der in dem Steuerstromkreis der Ventilatoren (4) vorgesehen ist.

## Claims

1. Temperature regulating device for a printing forme set around a printing forme cylinder (1) for waterless offset printing in which the printed image is first transferred from the printing forme (2) on to a cylinder covered with a rubber blanket as well as from this on to the material to be printed, wherein a blowing chamber (3) is provided for blowing on the printing forme (2) with tempered air, characterised in that within the blowing chamber (3) there is mounted at least one fan (4), that for tempering the blowing air generated by fan (4) within the blowing chamber (3) there is provided a cooler (5) arranged in the flow direction in front of the fan (4), that furthermore a cold unit (6) is provided to provide the cooler (5) with cooling agent (7) from outside the blowing chamber (3) and that finally a controller (8) is provided which controls the cooling of the cooler (5) in dependence on a temperature.

2. Temperature regulating device according to Claim 1, characterised in that the cooler (5) has a cooling snake (11) which is connected with a cooling unit (6) in the form of an external water feed lead (10), e.g. of a commercial damping water cooling apparatus.

3. Temperature regulating device according to Claim 1 and 2, characterised in that the controller (8) controls the cooling of the cooler (5) in dependence on the temperature of the cooling agent (7) by means of a thermostatically controllable throttle valve which is inserted into the water return flow lead of the water cooling apparatus.

4. Temperature regulating device according to Claim 1 and 2, characterised in that the controller (8) controls the cooling of the cooler (5) in dependence on the temperature of the tempered blown air by means of a thermostatically controllable switch which is provided in the control circuit of the fans (4).

## Revendications

1. Régulateur de température pour une forme d'impression (2) appliquée autour d'un cylindre (1) de forme d'impression pour l'impression offset sans eau, dans lequel l'image d'impression est tout d'abord transmise de la forme d'impression (2) sur un cylindre recouvert d'un blanchet ainsi que, de celui-ci, sur la matière à imprimer, une boîte de soufflage (3) étant prévue pour souffler de l'air tempéré sur la forme d'impression (2),
caractérisé en ce que, à l'intérieur de la boîte de soufflage (3), il est monté au moins un ventilateur (4), en ce que, pour l'équilibrage de température de l'air de soufflage engendré par le ventilateur (4), à l'intérieur de la boîte de soufflage (3), il est prévu un refroidisseur (5) agencé devant le ventilateur (4) dans la direction d'écoulement, en ce que, de plus, une installation frigorifique (6) pour alimenter le refroidisseur (5) de l'extérieur de la boîte de soufflage (3) par un agent de refroidissement (7) est prévue, et en ce que, enfin, il est prévu un régulateur (8) qui régule le refroidissement du refroidisseur (5) de façon dépendant d'une température.

2. Régulateur de température selon la revendication 1, caractérisé en ce que le refroidisseur (5) présente un serpentin (11) qui est relié à une installation frigorifique (6) sous forme d'un conduit d'amenée d'eau externe (10) ou d'un conduit d'évacuation d'eau (9), par exemple d'un appareil de refroidissement d'eau de mouillage commercial.

3. Régulateur de température selon les revendications 1 et 2,
caractérisé en ce que le régulateur (8) régule le refroidissement du refroidisseur (5), de façon dépendant de la température de l'agent de refroidissement (7), par une soupape à étranglement commandable de façon thermostatique, qui est montée dans le conduit d'évacuation de l'eau de l'appareil de refroidissement de l'eau.

4. Régulateur de température selon les revendications 1 et 2,
caractérisé en ce que le régulateur (8) régule le refroidissement du refroidisseur (5), de façon dépendant de la température de l'air de soufflage tempéré, par un commutateur commandable de façon thermostatique, qui est prévu dans le circuit de commande des ventilateurs (4).
